# EUROPÄISCHE PATENTSCHRIFT

(11) **EP 0 870 686 B1**
(45) Veröffentlichungstag und Bekanntmachung des Hinweises auf die Patenterteilung: **02.07.2003**
(21) Anmeldenummer: 98106438.9
(22) Anmeldetag: 08.04.1998
(51) Int. Cl.: B65D 1/00, B65D 85/76

(54) **Weichkäse-Gebinde**
Soft cheese and packaging container
Ensemble de fromage à pâte molle et son emballage

(30) Priorität: 08.04.1997 DE 29706084 U
(43) Veröffentlichungstag der Anmeldung: 14.10.1998
(73) Patentinhaber: Rauch, Günther, 87651 Bidingen (DE)
(72) Erfinder: Rauch, Günther, 87651 Bidingen (DE)
(74) Vertreter: Fiener, Josef

(56) Entgegenhaltungen:
- FR-A- 1 315 878
- FR-A- 1 408 182
- FR-A- 1 587 348
- FR-A- 2 082 362
- FR-A- 2 233 930
- FR-A- 2 679 430

## Beschreibung

Die Erfindung betrifft ein Weichkäse -Gebinde bestehend aus einer Umverpackung und einem darin abgepackten, einem Aus- bzw. Nachreifungsprozeß unterworfenen Weichkäse-Formling ,wobei der weichkäse-Formling auf einer dünnen Platte angeordnet ist, die unter bildung eines übs den weichkäse-Formling hinausragenden Rundes größere Aussenabmessungen als der Weichkäse-Formling aufweist.

Einderartiges gebinde Staus der FR-A-2 233 930 bekannt.

Ein weiteres Weichkäse-Gebinde für Weichkäse-Formlinge, insbesondere Camemberts oder ähnliche Käsesorten, die einem Aus- bzw. Nachreifungsprozeß unterworfen sind, ist aus dem DE-GM 90 04 284 bekannt. Hierbei wird zum Ersatz der üblichen Einwicklung des Weichkäse-Formlinges in Stanniol- oder Pergamentpapier in einem Pappbehälter vorgeschlagen, daß der Weichkäse-Formling in einem Behälter aus lebensmittelverträglichem, feuchtezurückhaltenden und luftdurchlässigem Material abgepackt wird, wobei mindestens der Deckel des Behälters aus Klarsichtmaterial besteht. Damit wird eine Kontrolle des Reifungsgrades des Gebindeinhaltes erzielt. Insbesondere ist damit auch eine Beurteilung des Reifungsgrades möglich, ohne den Behälter öffnen zu müssen.

Obwohl somit hieraus vom hygienischen Gesichtspunkt gesehen ein vorteilhaftes Weichkäse-Gebinde geschaffen ist, das auch eine optisch reizvolle Präsentation des Behälterinhaltes in Verkaufstheken ermöglicht, weist dieses Gebinde jedoch noch folgende Nachteile auf. Zum einen ist der Weichkäse-Formling gegenüber dem Behälter bzw. der Umverpackung nicht fixiert, so daß sich beim Transport im Herstellungsbetrieb oder beim Straßentransport der Weichkäse-Formling verlagern kann und somit an eine Seitenwand des Behälters anlegen kann. Hierdurch wird jedoch der Nachreifungsprozeß des Weichkäse-Formlinges negativ beeinflußt, so daß sich an der Kontaktstelle unschöne Flecken oder Druckstellen ergeben können.

Zudem ist gerade dann der Außenumfang des Weichkäse-Formlinges durch den Kunden oder auch das Verkaufspersonal nicht genau zu beurteilen, wenn nicht auch die Seitenwände der Umverpackung oder die Behälter-Unterschale aus Klarsichtmaterial besteht. Dieses Material ist jedoch gegenüber Pappkartons teurer, so daß die Verpackungskosten relativ hoch sind. Zudem kann ein derartiges Material in der Entsorgung als Verbundmaterial problematisch sein.

Demzufolge liegt der Erfindung die Aufgabe zugrunde, ein Weichkäse-Gebinde zu schaffen, mit dem die vorstehenden Nachteile vermieden werden können, und insbesondere eine optisch ansprechende, preiswerte Verkaufsverpackung für einen Weichkäse-Formling geschaffen werden kann.

Diese Aufgabe wird gelöst durch ein Weichkäse-Gebinde gemäß den Merkmalen des Anspruches 1.

Durch die Anordnung des Weichkäse-Formlinges auf einer dünnen Holzplatte, die mit ihren Außenabmessungen über den Weichkäse-Formling hinausragt, wird in der entsprechend angepaßten Umverpackung eine sichere Fixierung des Weichkäse-Formlings auf der Holzplatte erreicht, da sich der Weichkäse-Formling durch den Aus- bzw. Nachreifungsprozeß mit der Holzplatte verbindet und somit nicht an den Seitenwänden der Umverpackung anliegen kann. Damit wird eine sichere Lagepositionierung des Weichkäse-Formlinges beim Transport erreicht.

Auch bei der Herstellung wird durch diese dünne Holzplatte eine Verbesserung erreicht, da die Handhabung auf Förder- und Lagergeräten verbessert wird, insbesondere die ansonsten erforderliche Hordenreinigung weitgehend entfällt. Zudem ist die Entsorgung des Gebindes problemlos, da die Holzplatte als biologisch abbaubarer Müll zusammen mit der Umverpackung auch in den Kompost oder die Biotonne gegeben bzw. verbrannt werden kann.

Weiterhin ist von besonderem Vorteil, daß die dünne Holzplatte, beispielsweise ein Schäl- oder Messerfurnier mit einigen Millimetern Stärke zugleich zur Warenpräsentation in Verkaufstheken oder Auslagen und schließlich beim Verzehr als "Brotzeitteller" dienen kann. Diese Art des Weichkäse-Gebindes ist dabei vorteilhafterweise auf kleine Camenbert-Formlinge anwendbar, jedoch auch auf relativ große Weichkäsetorten (z. B. Briekäse), wobei sich an Käsetheken eine ansprechende Warenpräsentation und saubere Handhabung ergibt.

Weitere vorteilhafte Ausgestaltungen sind Gegenstand der abhängigen Ansprüche. Nachfolgend wird ein Ausführungsbeispiel des neuerungsgemäßen Weichkäse-Gebindes anhand der Zeichnungen erläutert und beschrieben. Hierbei zeigen:
- Fig. 1: eine perspektivische Darstellung auf einen Weichkäse-Formling ohne Umverpackung; und
- Fig. 2: eine Querschnittdarstellung des Weichkäse-Gebindes mit einer Umverpackung aus Klarsichtmaterial.

In Fig. 1 ist ein flachzylinderischer Weichkäse-Formling 1 dargestellt, der mit seiner Unterseite auf einer demgegenüber dünnen Holzplatte 2 aufliegt. Die Holzplatte 2 ist hier je nach Durchmesser des Weichkäse-Formlinges 1 gegenüber ihrem Durchmesser relativ dünn ausgeführt. So reicht zum Tragen des Weichkäse-Formlinges 1 bei den üblichen Abmessungen eines Camenberts eine Stärke von 1 bis 2 mm aus. Somit kann die Holzplatte 2 auch aus einem Holzfurnier hergestellt sein, während für durchmessergrößere Weichkäsetorten eine entsprechend größere Stärke oder Dicke der Holzplatte 2 zweckmäßig ist.

In der üblichen Form des Weichkäse-Formlinges 1 als Flachzylinder ist die Holzplatte 2 ebenfalls kreisförmig ausgebildet, wobei jedoch auch andere Formen, wie Ellipsen, Ovale oder sonstige Polygone (Sechseck, Achteck, usw.) möglich sind. Die Holzplatte 2 weist die entsprechende Außenform auf, so daß ein umlaufender Rand 2a der Holzplatte 2 über die Außenabmessungen des Weichkäse-Formlinges 1 hinausragt. Die Oberfläche der Holzplatte 2 ist hierbei bevorzugt oberflächenbehandelt, beispielsweise geschliffen, so daß sich ein sauberes Erscheinungsbild ergibt.

Der auf die Oberfläche der Holzplatte 2 aufgesetzte Weichkäse-Formling 1 "verwächst" während des Reifungsprozesses und der damit verbundenen Edelschimmelbildung, da dieser in die Poren des Holzwerkstoffes eindringen kann, so daß sich hierauf eine sichere Fixierung ergibt. Es sei darauf hingewiesen, daß für die Holzplatte 2 nicht nur gewachsenes Echtholz, sondern ggf. auch Preßplatten auf Holzbasis verwendet werden können. An dem überstehenden Rand 2a kann zudem auch eine Waren-Kennzeichnung 8, wie z.B. das Verfalldatum, oder Herstellerangaben vorgesehen sein, wie dies mit "XYZ" angedeutet ist. Diese Kennzeichnungen 8 sind bevorzugt in die Holzplatte 2 eingebrannt und durch ein Fenster 3a (vgl. Fig. 2) oder einen durchsichtigen Deckel gut erkennbar.

Wie in Fig. 2 dargestellt, wird über die Holzplatte 2 und den Formling 1 dann zur Auslieferung eine Umverpackung 3 gestülpt, vorzugsweise im Deckelbereich aus Klarsichtmaterial, so daß sich in der Umverpackung 3 eine sichere Fixierung des Weichkäse-Formlinges 1 ergibt. Das somit aus dem Weichkäse-Formling 1, der Holzplatte 2 und der Umverpackung 3 gebildete Weichkäse-Gebinde 4 ist in Fig. 2 im Querschnitt dargestellt. Wie hieraus ersichtlich, ist durch die Holzplatte 2 in der Umverpackung 3 eine exakte Zentrierung möglich, so daß sicher vermieden wird, daß der mit der Holzplatte 2 "verwachsene" Weichkäse-Formling 1, wie dies mit der Wellenlinie angedeutet ist, die Außenwände der Umverpackung 3 berührt.

Zudem wird hierdurch ein vorbestimmtes Luftvolumen 5 zwischen der Umverpackung 3 und dem Weichkäse-Formling 1 geschaffen, so daß mit einem definierten Feuchtigkeitgrad in diesem Luftvolumen 5 eine gezielte, gleichmäßige Nachreifung erreicht wird. Die Umverpackung 3 wird hierbei bevorzugt über den mit einer Dichtzone 7 versehenen Außenumfang der Holzplatte 2 gestülpt werden, wie mit den Krallen 6 im unteren Bereich der Umverpackung 3 angedeutet ist. Hierdurch ergibt sich eine saubere Abdichtung des Weichkäse-Formlings 1 auch gegenüber Staub, so daß ein zum Transport über lange Strecken besonders geeignetes Weichkäse-Gebinde 4 mit langer Lagermöglichkeit geschaffen wird.

Zudem wird auch die Herstellung im Fabrikationsbetrieb erleichtert, da der Weichkäse-Formling 1 unmittelbar nach dem Formvorgang auf die Platte 2 aufgelegt wird und somit für die Nachreifung in diversen Bädern bereits als Trägermaterial dient. Hierdurch wird insgesamt ein sehr sauberer Fabrikationsablauf erreicht, insbesondere bei der mehrfachen Wendung für die Einleitung des Reifungsprozesses ein Trägermaterial geschaffen, so daß die sonst übliche Hordenreinigung im Herstellungsbetrieb nahezu vollständig entfällt.

## Patentansprüche

1. Weichkäse-Gebinde bestehend aus einer Umverpackung (3) und einem darin abgepackten, einem Aus- bzw. Nachreifungsprozeß unterworfenen Weichkäse-Formling (1), wobei
der Weichkäse-Formling (1) auf einer dünnen Platte angeordnet ist, die unter Bildung eines über den Weichkäse-Formling (1) hinausragenden Randes (2a) größere Außenabmessungen als der Weichkäse-Formling (1) aufweist. **dadurch gekennzeichnet daß**
die Platte als Holz platte (2) ausgebildet ist und der Weichkäse-Formling (1) durch Edelschimmel bildun mit der Holz platte (2) verwachser ist.

2. Weichkäse-Gebinde nach Anspruch 1,
**dadurch gekennzeichnet, daß**
die Holzplatte (2) aus einem Holzfurnier gebildet ist.

3. Weichkäse-Gebinde nach Anspruch 1 oder 2,
**dadurch gekennzeichnet, daß**
die Oberfläche der Holzplatte (2) behandelt/bearbeitet ist.

4. Weichkäse-Gebinde nach einem der Ansprüche 1 bis 3,
**dadurch gekennzeichnet, daß**
am Außenumfang der Holzplatte (2) die Umverpackung (3) übergestülpt ist.

5. Weichkäse-Gebinde nach Anspruch 4,
**dadurch gekennzeichnet, daß**
die Umverpackung (3) mittels Krallen (6) am Außenumfang der Holzplatte (2) fixiert ist.

6. Weichkäse-Gebinde nach einem der Ansprüche 1 bis 5,
**dadurch gekennzeichnet, daß**
die Holzplatte (2) kreisförmig ausgebildet ist.

7. Weichkäse-Gebinde nach einem der Ansprüche 1 bis 6,
**dadurch gekennzeichnet, daß**
die Umverpackung (3) zumindest bereichsweise (Fenster 3a) aus Klarsichtmaterial besteht.

8. Weichkäse-Gebinde nach einem der Ansprüche 1 bis 7,
**dadurch gekennzeichnet, daß**
am Außenumfang der Holzplatte (2) eine Dichtzone (7) ausgebildet ist.

9. Weichkäse-Gebinde nach einem der Ansprüche 1 bis 8,
**dadurch gekennzeichnet, daß**
am Rand (2a) der Holzplatte (2) Waren- und/oder Hersteller-Kennzeichnungen (8) vorgesehen sind.

10. Weichkäse-Gebinde nach Anspruch 9,
**dadurch gekennzeichnet, daß**
die Kennzeichnungen (8) in die Holzplatte (2) eingebrannt sind.

## Claims

1. A soft cheese and packaging container consisting of an outer packing (3) and a soft cheese (1) of preformed shape, prepacked therein and being subject to a maturing or ageing process, respectively, wherein the soft cheese (1) of preformed shape is placed on a thin plate which includes an integrally formed edge (2a) extending beyond the soft cheese (1) of preformed shape and exhibits larger external dimensions than the soft cheese (1) of preformed shape,
**characterized in that**
the plate is designed as a wooden plate (2) and the soft cheese (1) of preformed shape has grown together with the wooden plate (2) by virtue of mould development.

2. The soft cheese and packaging container of claim 1, **characterized in that** the wooden plate (2) is made from plywood.

3. The soft cheese and packaging container of claim 1 or 2, **characterized in that** the surface of the wooden plate (2) is treated/processed.

4. The soft cheese and packaging container of any of claims 1 to 3, **characterized in that** the outer packing (3) is slipped over the wooden plate (2) at the outer circumference thereof.

5. The soft cheese and packaging container of claim 4, **characterized in that** the outer packing (3) is fixed to the outer circumference of the wooden plate (2) by means of claws (6).

6. The soft cheese and packaging container of any of claims 1 to 5, **characterized in that** the wooden plate (2) is of circular shape.

7. The soft cheese and packaging container of any of claims 1 to 6, **characterized in that** at least part (window 3a) of the outer packing (3) consists of transparent material.

8. The soft cheese and packaging container of any of claims 1 to 7, **characterized in that** a sealing zone (7) is formed at the outer circumference of the wooden plate (2).

9. The soft cheese and packaging container of any of claims 1 to 8, **characterized in that** goods and/or producer marks (8) are provided at the edge (2a) of the wooden plate (2).

10. The soft cheese and packaging container of claim 9, **characterized in that** the marks (8) are burnt into the wooden plate (2).

## Revendications

1. Emballage de fromage à pâte molle composé d'un suremballage (3) et d'un ensemble de fromage à pâte molle (1) soumis à un processus de vieillissement et de mûrissement, empaqueté à l'intérieur de celui-ci, l'ensemble de fromage à pâte molle (1) étant disposé sur une plaque mince qui présente des dimensions extérieures supérieures à l'ensemble de fromage à pâte molle (1) en formant un bord (2a) dépassant de l'ensemble de fromage à pâte molle (1), **caractérisé en ce que** la plaque est formée comme une plaque de bois (2) et que l'ensemble de fromage à pâte molle (1) adhère étroitement à la plaque de bois (2) par une formation de moisissure noble.

2. Emballage de fromage à pâte molle selon la revendication 1, **caractérisé en ce que** la plaque de bois (2) est formée par un placage en bois.

3. Emballage de fromage à pâte molle selon la revendication 1 ou 2, **caractérisé en ce que** la surface de la plaque de bois (2) est traitée/usinée.

4. Emballage de fromage à pâte molle selon l'une des revendications 1 à 3, **caractérisé en ce que** le suremballage (3) est mis à recouvrement sur le pourtour extérieur de la plaque de bois (2).

5. Emballage de fromage à pâte molle selon la revendication 4, **caractérisé en ce que** le suremballage (3) est fixé sur le pourtour extérieur de la plaque de bois (2) au moyen de griffes (6).

6. Emballage de fromage à pâte molle selon l'une des revendications 1 à 5, **caractérisé en ce que** la plaque de bois (2) est réalisée en forme de cercle.

7. Emballage de fromage à pâte molle selon l'une des revendications 1 à 6, **caractérisé en ce que** le suremballage (3) est composé de matériau transparent au moins par zones (fenêtre 3a).

8. Emballage de fromage à pâte molle selon l'une des revendications 1 à 7, **caractérisé en ce qu'**une zone étanche (7) est formée sur le pourtour de la plaque de bois (2).

9. Emballage de fromage à pâte molle selon l'une des revendications 1 à 8, **caractérisé en ce que** des marques distinctives (8) d'articles et/ou de fabricant sont prévues sur le bord (2a) de la plaque en bois (2).

10. Emballage de fromage à pâte molle selon la revendication 9, **caractérisé en ce que** les marques distinctives (8) sont brûlées dans la plaque de bois (2).
